# EUROPÄISCHE PATENTSCHRIFT

(11) **EP 3 426 921 B1**
(45) Veröffentlichungstag und Bekanntmachung des Hinweises auf die Patenterteilung: **12.08.2020**
(21) Anmeldenummer: 17705645.4
(22) Anmeldetag: 17.02.2017
(51) Int. Cl.: F04B 5/02, F04B 17/04, F04B 53/16

(54) **KOLBENPUMPE**
PISTON PUMP
POMPE À PISTON

(30) Priorität: 09.03.2016 DE 102016203847
(43) Veröffentlichungstag der Anmeldung: 16.01.2019
(73) Patentinhaber: Robert Bosch GmbH, 70442 Stuttgart (DE)
(72) Erfinder: PAWELETZ, Anton, 70736 Fellbach (DE); KRATZER, Dietmar, 71732 Tamm (DE)
(86) Internationale Anmeldenummer: PCT/EP2017/053696
(87) Internationale Veröffentlichungsnummer: WO 2017/153153

(56) Entgegenhaltungen:
- DE-A1- 2 903 817
- DE-A1-102013 214 216
- GB-A- 638 585
- JP-A- 2001 041 147
- JP-A- 2001 041 148
- US-A- 3 053 194

## Beschreibung

Die Erfindung betrifft eine Kolbenpumpe, insbesondere für ein Kraftfahrzeug, mit einem verschiebbar in einem Gehäuse gelagerten Kolben, mit einem Linearaktuator zum Verschieben des Kolbens in eine erste Richtung, und mit einer Rückstellfeder zum Verschieben des Kolbens in eine zweite Richtung, wobei der Kolben mit einem ersten Ende stirnseitig eine erste Druckkammer, die einem ersten Hydraulikkreis zugeordnet ist, begrenzt.

### Stand der Technik

Kolbenpumpen der eingangs genannten Art sind aus dem Stand der Technik bekannt. Verschiedene Systeme in Kraftfahrzeugen werden hydraulisch betätigt. Hierzu zählen insbesondere Fahrzeugbremsanlagen, die zur Bremskraftunterstützung oder -Erzeugung eine oder mehrere Hochdruckpumpen aufweisen, die zum Dosieren des Bremsdrucks dienen. Üblicherweise sind diese Hochdruckpumpen als Kolbenpumpen ausgebildet, bei welchem ein in einem Zylinder verschieblich gelagerter Kolben durch einen Aktuator periodisch beziehungsweise oszillierend bewegt wird, um das Volumen einer Pumpenkammer periodisch zu vergrößern und zu verkleinern. Die Pumpenkammer ist beispielsweise durch ein oder zwei Rückschlagventile mit einem Hydraulikkreis verbunden, sodass bei einer ersten Bewegung des Kolbens Hydraulikmedium in die Pumpenkammer angesaugt und bei einer zweiten Bewegung wieder herausgedrängt wird. Es ist bekannt, den Aktuator zum Bewegen des Kolbens als Linearaktuator auszubilden, durch welchen der Kolben in eine erste Bewegungsrichtung mit einer Aktuatorkraft beaufschlagbar ist. Dabei wird die Bewegungskraft durch eine Magnetkraft erzeugt, die von einer bestromten Magnetspule des Aktuators bereitgestellt wird. Weil hierdurch eine Bewegung des Kolbens in nur eine Richtung möglich ist, ist dem Kolben außerdem eine Rückstellfeder zugeordnet, welche den Kolben nach erfolgtem Betätigungsvorgang in die Ausgangsstellung zurück bewegt.

Eine Kolbenpumpe mit den Merkmalen des Oberbegriffs des Anspruchs 1 ist beispielsweise aus der Offenlegungsschrift JP 2001 041148 A bekannt.

Nachteilig bei der bekannten Lösung ist die zur Verfügung stehende Betätigungskraft und Betätigungsfrequenz sowie der vergleichsweise hohe Energiebedarf, der von dem Linearaktuator gefordert wird. Insbesondere im Vergleich zu rotierenden Elektromotoren erhöht sich der Energiebedarf, insbesondere weil der Kolben abwechselnd in unterschiedliche Bewegungsrichtungen beschleunigt werden muss.

### Offenbarung der Erfindung

Die erfindungsgemäße Kolbenpumpe mit den Merkmalen des Anspruchs 1 hat den Vorteil, dass die Effizienz der Kolbenpumpe erhöht wird, sodass die Vorteile einer Kolbenpumpe mit Linearaktuator auch bei einer Hochdruckanwendung im Kraftfahrzeug genutzt werden können. Durch den Linearaktuator kann die Kolbenbewegung durch Veränderung ihrer Amplitude und Frequenz unabhängig voneinander gesteuert sein. Dadurch ist ein präziser Druckaufbau zur gewünschten Zeit sicher realisierbar. Im Unterschied zu einem rotierenden Elektromotor als Aktuator werden außerdem Geräusche und Verschleiß reduziert. Insbesondere entfallen lebensdauerbegrenzende Schwachstellen, wie beispielsweise Kugellager und Kommutator- oder Schleifringeinrichtungen. Durch die erfindungsgemäße Kolbenpumpe wird außerdem eine Pumpenleistung bereitgestellt, welche den Anforderungen insbesondere von Fahrzeugbremsanlagen gerecht wird. Erfindungsgemäß wird dies dadurch erreicht, dass der Kolben mit einem zweiten Ende stirnseitig eine zweite Druckkammer begrenzt. Damit wird unabhängig davon, in welche Richtung der Kolben bewegt wird, ein Pump- und ein Saugvorgang durch die Verlagerung des Kolbens in jeweils eine der Druckkammern durchgeführt. Das Fördervolumen der Kolbenpumpe wird damit verdoppelt.

Erfindungsgemäß ist vorgesehen, dass der Linearaktuator ein mit dem Kolben fest verbundenen Anker und einen koaxial zu dem Kolben gehäusefest angeordneten Stator aufweist, wobei der Stator zwischen den beiden Druckkammern liegt. Die Kolbenpumpe erhält dadurch eine besonders kompakte Form, bei welcher der Stator und damit der Linearaktuator im Wesentlichen zwischen den beiden Druckkammern angeordnet ist.

Weiterhin ist bevorzugt vorgesehen, dass die zweite Druckkammer dem ersten Hydraulikkreis zugeordnet ist. Damit dient die Kolbenpumpe zur Erzeugung eines Hydraulikdrucks in einem Hydraulikkreis, wobei unabhängig von der Bewegungsrichtung des Kolbens ein Druck in diesem Hydraulikkreis erzeugt wird. Damit dienen beide Bewegungsrichtungen des Kolbens zum Befüllen des einen Hydraulikkreises und zum Erzeugen beispielsweise eines Bremsdrucks. Im Vergleich zu herkömmlichen Kolbenpumpen kann damit aufgrund der zwei Druckkammern beispielsweise ein Druck in dem ersten Hydraulikkreis doppelt so schnell erzeugt werden wie bisher. Alternativ ist gemäß einer weiteren Ausführungsform bevorzugt vorgesehen, dass die zwei Druckkammern unterschiedlichen Hydraulikkreisen zugeordnet sind, sodass die zweite Druckkammer mit einem zweiten Hydraulikkreis verbindbar beziehungsweise verbunden ist. Dadurch kann mittels der vorteilhaften Kolbenpumpe ein hydraulischer Druck in zwei Hydraulikkreisen nahezu gleichzeitig erzeugt werden.

Gemäß einer bevorzugten Weiterbildung der Erfindung ist vorgesehen, dass der jeweiligen Druckkammer wenigstens ein Rückschlagventil zugeordnet ist. Durch das Rückschlagventil wird in Abhängigkeit von den Druckverhältnissen der Zulauf in die Druckkammer beziehungsweise der Auslauf aus der Druckkammer selbsttätig freigegeben, wobei ein Rücklauf sicher verhindert wird.

Bevorzugt weist jede Druckkammer an einem Sauganschluss ein erstes und an einem Druckanschluss ein zweites Rückschlagventil auf, sodass sowohl der Zulauf als auch der Ablauf durch selbsttätige Rückschlagventile reguliert werden. Hierdurch ergibt sich eine einfache und kompakte Bauweise der Kolbenpumpe.

Weiterhin ist erfindungsgemäß vorgesehen, dass die erste Druckkammer in einem ersten Gehäuseteil und die zweite Druckkammer in einem zweiten Gehäuseteil der Kolbenpumpe angeordnet ist, wobei die beiden Gehäuseteile den Linearaktuator zwischen sich einschließend dicht aneinander anliegen. Das Gehäuse der Kolbenpumpe wird somit zu einem Funktionsteil. Es ist im Wesentlichen durch zwei Gehäuseteile gebildet, die jeweils eine der Druckkammern aufweisen. Dadurch, dass die beiden Gehäuseteile aneinander anliegend und dabei den Linearaktuator zwischen sich einschließen, ist zum einen der Linearaktuator sicher zwischen den beiden Gehäuseteilen mit relativ einfachen Geometrien gehalten, und zum anderen wird auf einfache Art und Weise eine vorteilhafte Dichtheit der Kolbenpumpe gewährleistet. Durch die einfache geometrische Form ist eine (bei hohen Druck, notwendige) Präzision realisierbar. Außerdem ergibt sich eine einfache Montage und konstruktive Realisierung der Kolbenpumpe. Die beiden Gehäuseteile können als Gehäusehälften oder als unterschiedlich geartete, jedoch komplementär zueinander ausgebildete Gehäuseteile ausgebildet sein. Insbesondere ist vorgesehen, dass jedes der Gehäuseteile den Linearaktuator, insbesondere den Stator des Linearaktuators, zumindest bereichsweise aufnimmt. Dazu weist das jeweilige Gehäuseteile zweckmäßigerweise eine Vertiefung auf, die an die Form des Stators angepasst ist, um diesen formschlüssig und insbesondere passgenau aufzunehmen. Erfindungsgemäß sind die Gehäuseteile derart ausgebildet, dass im montierten Zustand der Stator zwischen den beiden Gehäuseteilen eingespannt ist, sodass eine hohe Dichtheit gesichert wird.

Gemäß einer vorteilhaften Weiterbildung der Erfindung ist außerdem vorgesehen, dass die Gehäuseteile miteinander fluchtende Bohrungen aufweisen, die fluidtechnisch einerseits mit jeweils einer der Druckkammern und andererseits mit einem Verbraucher verbunden sind. Die Bohrungen dienen also als Fluidkanäle der Kolbenpumpe. Dadurch, dass die Bohrungen miteinander fluchend ausgebildet sind, sind insbesondere die Druckkammern der beiden Gehäuseteile miteinander fluidtechnisch verbindbar. Dadurch ist es insbesondere möglich, dass beide Druckkammern demselben Hydraulikkreis zugeordnet werden, um einen Verbraucher gemeinsam mit Hydraulikdruck zu versorgen.

Durch die fluchtende Ausbildung beziehungsweise Ausrichtung der Bohrungen wird eine einfache und sichere Fluidleitung von dem einen Gehäuseteil zu dem anderen Gehäuseteil gewährleistet.

Bevorzugt ist vorgesehen, dass den Bohrungen wenigstens ein Dichtungselement, insbesondere O-Ring zugeordnet ist, durch welchen die

Dichtheit der Kolbenpumpe erhöht wird. Insbesondere ist der O-Ring koaxial zu den Bohrungen angeordnet. Insbesondere liegt der O-Ring beziehungswiese das Dichtelement dabei zwischen den beiden aufeinanderliegenden Gehäuseteilen und ist elastisch verformt beziehungsweise vorgespannt, um eine besonders hohe Dichtwirkung zu erzielen.

Weiterhin ist bevorzugt vorgesehen, dass eines der Gehäuseteile im Bereich der Bohrungen einen Vorsprung und das andere der Gehäuseteile eine mit dem Vorsprung korrespondierende Vertiefung aufweist, sodass bei der Montage der Vorsprung in die Vertiefung eingeführt wird, wodurch eine formschlüssige Verbindung zwischen den Gehäuseteilen erzielt wird. Darüber hinaus entsteht eine Art Labyrinthdichtung, welche die Dichtheit der Kolbenpumpe weiter erhöht. Das Dichtungselement kann dabei wie zuvor beschrieben, stirnseitig zwischen den beiden Gehäuseteilen liegen, oder aber zwischen der Mantelwand des Vorsprungs und der Mantelwand der Vertiefung liegen, um radial eine Dichtung zu gewährleisten.

Weiterhin ist es bevorzugt vorgesehen, dass der Vorsprung in der Vertiefung kraftschlüssig oder formschlüssig gehalten ist. Der Kraftschluss wird dadurch beispielsweise durch eine Presspassung zwischen Vorsprung und Vertiefung gewährleistet. Der Formschluss wird insbesondere dadurch gewährleistet, dass bei der Montage der Vorsprung und/oder die Vertiefung elastisch verformt werden, um einen Hintergriff zu erzeugen, durch welchen Vorsprung und Vertiefung sicher aneinander gehalten sind.

Im Folgenden soll die Erfindung anhand der Zeichnung näher erläutert werden. Dazu zeigen
- Figur 1: eine Kolbenpumpe in einer vereinfachten Längsschnittdarstellung,
- Figur 2: die Kolbenpumpe in einer schematischen Draufsicht und
- Figuren 3A bis 3C: vorteilhafte Ausgestaltungen der Kolbenpumpe, jeweils in einer Schnittdarstellung.

Figur 1 zeigt in einer vereinfachten Längsschnittdarstellung eine Kolbenpumpe 1, die zwei aneinander liegende Gehäuseteile 2 und 3 aufweist, zwischen denen ein Linearaktuator 4 angeordnet ist. Der Linearaktuator 4 weist einen zwischen den Gehäuseteilen fest verspannt angeordneten Stator 5 mit einer bestrombaren Spule 6 auf. Weiterhin weist der Linearaktuator 4 einen Anker 7 auf, der mit dem Stator 5 magnetisch zusammenwirkt und fest mit einem Kolben 8 der Kolbenpumpe 1 verbunden ist. Der Kolben 8 ist in seiner Längserstreckung, also axial, beweglich gelagert, wie durch einen Doppelpfeil 9 gezeigt. Mit einem ersten Ende 10 ragt der Kolben 8 dabei in eine erste Druckkammer 11 hinein, sodass er das Volumen der Druckkammer 11 stirnseitig begrenzt.

Die Druckkammer 11 wird von einem Einsatzteil 12 gebildet, das in das Gehäuseteil 3 eingesetzt ist und durch einen becherförmigen Abschnitt die Druckkammer 11 bildet. In der Mantelwand des Einsatzteils 12 sind zwei Rückschlagventile 13, 14 angeordnet, von denen das eine Rückschlagventil 14 öffnet, wenn der Druck in der Druckkammer 11 den Druck in einem sich daran anschließenden Hydraulikkanal 16 übersteigt, und das andere Rückschlagventil 13 in Richtung der Druckkammer 11 öffnet, wenn der Druck in der Druckkammer 11 einen Druck in einem Hydraulikkanal 15, der zu der Druckkammer 11 führt, unterschreitet. Wird der Kolben 8 somit mit dem ersten Ende 10 in die Druckkammer 11 hineingeschoben, so wird das Hydraulikmedium durch das Rückschlagventil 14 in den Hydraulikkanal 16 gedrängt. Wird der Kolben 8 aus der Druckkammer 11 herausgezogen, entsteht ein Unterdruck in der Druckkammer 11, durch welchen Hydraulikmedium aus dem Hydraulikkanal 15 in die Druckkammer 11 eingezogen wird.

Auf der dem Ende 10 gegenüberliegenden Seite des Kolbens 8 ist eine weitere Druckkammer 17 in dem Gehäuseteil angeordnet, in welche der Kolben 8 mit einem zweiten Ende 18 hineinragt, um stirnseitig mit dem zweiten Ende 18 das Volumen der Druckkammer 17 zu begrenzen. Die Druckkammer 17 ist ebenfalls von einem Einsatzteil 18 gebildet, das jedoch in das Gehäuseteil 2 eingesteckt ist. Auch in der Mantelwand des becherförmigen Einsetzteils 18 sind einlassseitig und auslassseitig jeweils ein Rückschlagventil 19 beziehungsweise 20 angeordnet, die mit jeweils einem Hydraulikkanal 21 beziehungsweise 22 in dem Gehäuseteil 2 verbunden sind, um bei Bedarf Fluid aus dem Hydraulikkanal 21 anzusaugen und in den Hydraulikkanal 22 hinein zu fördern.

Die Kolbenpumpe 1 ist somit als doppelte Kolbenpumpe ausgebildet, bei welcher unabhängig von der Bewegungsrichtung des Kolbens in einer der Druckkammern ein Hydraulikdruck erzeugt und gleichzeitig in der anderen der Druckkammern ein Unterdruck zum Ansaugen neuen Hydraulikmediums erzeugt wird.

Wird die Spule 6 bestromt, so wird ein Magnetfeld erzeugt, welches den Anker 7 und damit den Kolben 8 in Richtung der zweiten Druckkammer 17 bewegt. Dabei wird der Anker 7 entgegen der Kraft einer Rückstellfeder 23 verlagert. Im entspannten Zustand der Rückstellfeder 23 liegt der Anker 7 versetzt zu dem Stator 5, sodass durch Erzeugen des Magnetfelds der Anker 7 angezogen und dadurch entgegen der Kraft des Federelements 23 bewegt wird. Sobald die Bestromung beziehungsweise Ansteuerung des Stators 5 beendet wird, drängt die Rückstellfeder 23 den Anker 7 zurück in Richtung der Druckkammer 11, wodurch dort ein weiterer Pumpvorgang und in der Druckkammer 17 ein weiterer Saugvorgang durchgeführt wird.

Der Linearaktuator 4 ist insofern als einphasige Reluktanzmaschine ausgebildet. Der Stator 5 mit der Spule 6 ist dabei koaxial zu dem Anker 7 beziehungsweise dem Kolben 8 angeordnet. Der Anker 7 ist insbesondere aus einem ferromagnetischen Werkstoff gebildet. Dabei ist der Anker 7 bevorzugt ebenfalls konzentrisch ausgebildet und von dem Stator durch einen kleinen Arbeitsluftspalt getrennt. Insbesondere sind alle Elemente des Magnetkreises beziehungsweise des Linearaktuators 4 rotationssymmetrisch um die Kolbenachse des Kolbens 8 beziehungsweise der Kolbenpumpe 1 angeordnet. Die Gehäuseteile 2, 3 sind vorteilhafterweise aus einem nicht magnetischen Material gefertigt und tragen die aktiven Elemente und gewährleisten dadurch konstruktiv eine möglichst genaue Zentralität bei möglichst kleinem Luftspalt.

Die Spule 6 wird durch eine Spannungsquelle, beispielsweise ein Bordnetz eines Kraftfahrzeugs, mittels einer entsprechenden Leistungselektronik versorgt und angesteuert. Durch die Größe der Spannungsamplitude und die durch die Leistungselektronik bestimmte Bestromungsdauer wird sowohl die Auslenkung/Amplitude des Ankers 7 beziehungsweise des Kolbens 8 als auch seine Bewegungsfrequenz bestimmt. Bevorzugt wird die Frequenz in Bereich der mechanischen Eigenfrequenz des Linearaktuators 4 eingestellt.

Die beiden Druckkammern 11, 17 können mit unterschiedlichen Hydraulikkreisen verbunden sein. Vorliegend ist jedoch vorgesehen, dass die Druckkammern 17, 11 mit dem gleichen Hydraulikkreis verbunden beziehungsweise verbindbar sind. Dazu sind die Hydraulikkanäle 16 und 22 sowie die Hydraulikkanäle 15 und 21 jeweils hydraulisch miteinander und mit einem hier nicht dargestellten Verbraucher verbunden. Das Zusammenführen der Kanäle 15 und 21 sowie der Kanäle 16 und 22 erfolgt dabei vorliegend durch Bohrungen 24, 25 in den Gehäuseteilen 2, 3, die parallel zur Kolbenachse beziehungsweise zur Bewegungsrichtung des Kolbens 18 den Gehäuseteilen 2, 3 ausgebildet sind.

Figur 2 zeigt hierzu eine vereinfachte Draufsicht auf die Kolbenpumpe 1. Dabei sind der Stator 5 mit der Spule 6 ersichtlich, die konzentrisch zu dem Anker 7 angeordnet/ausgebildet sind. Ebenso ist ein schmaler Luftspalt zwischen Stator 5 und Anker 7 erkennbar. Der Kolben 8 liegt somit im Zentrum der Kolbenpumpe 1. In Zwischenräumen des Statorpakets beziehungsweise Stators 5 sind dabei beispielhaft die zwei Bohrungen 24, 25 gezeichnet, die sich parallel zum Kolben 8 erstrecken und in den Gehäuseteilen 2 beziehungsweise 3 ausgebildet sind. In Figur 1 sind die Bohrungen 24, 25 durch gestrichelte Linien gezeigt. Damit durch die Bohrungen eine hydraulische Verbindung beziehungsweise fluidtechnische Verbindung zwischen den jeweiligen Kanälen hergestellt werden kann, müssen diese im montierten Zustand der Gehäuseteile 2, 3 miteinander fluchten.

Figuren 3A bis 3C zeigen dabei unterschiedliche Ausführungsbeispiele zur Gestaltung der Verbindung der Kanäle 15, 21 und 16, 22.

Die Figuren 3A bis 3C zeigen dabei die Gehäuseteile 2, 3 in einer Längsschnittdarstellung im Bereich der Bohrung 24, wobei die Bohrung 25 zweckmäßigerweise entsprechend der Bohrung 24 ausgebildet ist.

Gemäß dem ersten Ausführungsbeispiel von Figur 3A ist vorgesehen, dass die Gehäuseteile 2, 3 stirnseitig flach aufeinander aufliegen. Die Bohrung 24 wird dabei durch eine Bohrung 24' im Gehäuse 2 und durch eine Bohrung 24" im Gehäuseteil 3 gebildet. Dadurch, dass die Bohrungen 24' und 24" miteinander fluchten, bilden sie eine durchgehende Bohrung 24, die endseitig jeweils mit dem Fluidkanal 15 beziehungsweise 21 verbunden ist. Durch die Ausführung als Bohrung lässt sich die Fluidverbindung auf einfache Art und Weise in den Gehäuseteilen realisieren. Zweckmäßigerweise ist zwischen den Gehäuseteilen 2, 3 koaxial zur Bohrung 24 ein Dichtelement in Form eines Dichtrings 26 angeordnet, der sicherstellt, dass Hydraulikmedium aus den Gehäuseteilen 2, 3 nicht entweicht.

Das Ausführungsbeispiel von Figur 3B unterscheidet sich von dem von Figur 3A dadurch, dass das Gehäuseteil 3 im Bereich der Bohrung 24 einen Vorsprung 27 aufweist, der in einer Vertiefung 28 des Gehäuseteils 2 einliegt. Insbesondere entspricht dabei der Außendurchmesser des Vorsprungs 27 zumindest im Wesentlichen dem Innendurchmesser der Vertiefung 28, sodass der Vorsprung 27 dicht beziehungsweise radial dicht in der Vertiefung 28 einliegt. Die Dichtfähigkeit wird dabei optional dadurch erhöht, dass ein Dichtelement 29, insbesondere der O-Ring, wie zuvor koaxial zu der Bohrung 24 angeordnet ist, diesmal jedoch bevorzugt radial zwischen dem Vorsprung 27 und der Vertiefung 28 liegt. Zusätzlich oder alternativ zu dem Dichtelement 29 könnte jedoch auch das Dichtelement 26 zwischen den Gehäuseteilen 2, 3 gemäß dem Ausführungsbeispiel von Figur 3A vorgesehen sein.

Das Ausführungsbeispiel von Figur 3C unterscheidet sich von dem Ausführungsbeispiel von Figur 3B dadurch, dass der Vorsprung 27 an dem Gehäuse 2 und die Vertiefung 28 an dem Gehäuse 3 ausgebildet ist. Außerdem unterscheidet sich die Ausführungsform von Figur 3C dadurch von der in Figur 3B, dass der Vorsprung 27 und die Vertiefung 28 einen axialen Hintergriff 32 bilden. Dazu weist der Vorsprung 27 an seinem freien Ende einen radial vorstehenden Kragen 30 auf, der in eine damit korrespondierende Aussparung 31 der Vertiefung 28 eingreift. Dieser Formschluss ist dadurch erreicht, dass das Gehäuseteil 3 an seinem dem Gehäuseteil 2 zugewandten Ende plastisch verformt ist, um den Vorsprung 27 axial beziehungsweise in Axialrichtung der Bohrung 24 zu hintergreifen. Auch hier können zusätzlich ein oder mehrere Dichtelemente vorgesehen sein.

## Patentansprüche

1. Kolbenpumpe, insbesondere für ein Kraftfahrzeug, mit einem verschiebbar in einem Gehäuse gelagerten Kolben (8), mit einem Linearaktuator (4) zum Verschieben des Kolbens (8) in eine erste Richtung, und mit einer Rückstellfeder (23) zum Verschieben des Kolbens (8) in eine zweite Richtung, wobei der Kolben (8) mit einem ersten Ende (10) stirnseitig eine erste Druckkammer (11), die einem ersten Hydraulikkreis zugeordnet ist, begrenzt, wobei der Kolben (8) mit einem zweiten Ende (18) stirnseitig eine zweite Druckkammer (17) begrenzt, und wobei der Linearaktuator (4) einen mit dem Kolben (8) fest verbundenen Anker (7) und einen koaxial zu dem Kolben (8) gehäusefest angeordneten Stator (5) aufweist, wobei der Stator (5) zwischen den beiden Druckkammern (11,17) angeordnet ist, wobei der Anker (7) im entspannten Zustand der Rückstellfeder (23) versetzt zu dem Stator (5) liegt, und wobei die erste Druckkammer (11) in einem ersten Gehäuseteil (3) und die zweite Druckkammer (17) in einem zweiten Gehäuseteil (2) angeordnet ist, **dadurch gekennzeichnet, dass** der Linearaktuator (4) als einphasige Reluktanzmaschine ausgebildet ist, und dass die beiden Gehäuseteile (2,3) den Stator (5) zwischen sich eingespannt dicht aneinander anliegen.

2. Kolbenpumpe nach Anspruch 1, **dadurch gekennzeichnet, dass** die zweite Druckkammer (17) dem ersten Hydraulikkreis zugeordnet ist.

3. Kolbenpumpe nach einem der vorhergehenden Ansprüche, **dadurch gekennzeichnet, dass** die Druckkammern (11,17) jeweils wenigstens ein Rückschlagventil (13,14,19,20) aufweisen.

4. Kolbenpumpe nach einem der vorhergehenden Ansprüche, **dadurch gekennzeichnet, dass** jede Druckkammer (11,17) an einem Sauganschluss ein erstes und an einem Druckanschluss ein zweites Rückschlagventil (13,14,19,20) aufweist.

5. Kolbenpumpe nach einem der vorhergehenden Ansprüche, **dadurch gekennzeichnet, dass** die Gehäuseteile (2,3) miteinander fluchtende Bohrungen (24,25) aufweisen, die fluidtechnisch einerseits mit jeweils einer der Druckkammern (11,17) und andererseits mit einem Verbraucher verbunden sind.

6. Kolbenpumpe nach einem der vorhergehenden Ansprüche, **dadurch gekennzeichnet, dass** den miteinander fluchtenden Bohrungen wenigstens ein Dichtungselement (26,29), insbesondere O-Ring zugeordnet ist.

7. Kolbenpumpe nach einem der vorhergehenden Ansprüche, **dadurch gekennzeichnet, dass** eines der Gehäuseteile (2,3) im Bereich der Bohrungen (24,25) einen Vorsprung (27) und das andere der Gehäuseteile (3,2) einen mit dem Vorsprung (27) korrespondierende Vertiefung (28) aufweist.

8. Kolbenpumpe nach einem der vorhergehenden Ansprüche, **dadurch gekennzeichnet, dass** der Vorsprung in der Vertiefung (28) kraftschlüssig und/oder formschlüssig gehalten ist.

## Claims

1. Piston pump, in particular for a motor vehicle, with a piston (8) which is mounted displaceably in a housing, with a linear actuator (4) for the displacement of the piston (8) in a first direction, and with a restoring spring (23) for the displacement of the piston (8) in a second direction, the piston (8) delimiting a first pressure chamber (11) on the end side by way of a first end (10), which first pressure chamber (11) is assigned to a first hydraulic circuit, the piston (8) delimiting a second pressure chamber (17) on the end side by way of a second end (18), and the linear actuator (4) having an armature (7) which is connected fixedly to the piston (8) and a stator (5) which is arranged fixedly on the housing and coaxially with respect to the piston (8), the stator (5) being arranged between the two pressure chambers (11, 17), the armature (7) lying offset with respect to the stator (5) in the relieved state of the restoring spring (23), and the first pressure chamber (11) being arranged in a first housing part (3) and the second pressure chamber (17) being arranged in a second housing part (2), **characterized in that** the linear actuator (4) is configured as a single-phase reluctance machine, and **in that** the two housing parts (2, 3) bear tightly against one another such that the stator (5) is clamped in between them.

2. Piston pump according to Claim 1, **characterized in that** the second pressure chamber (17) is assigned to the first hydraulic circuit.

3. Piston pump according to either of the preceding claims, **characterized in that** the pressure chambers (11, 17) in each case have at least one check valve (13, 14, 19, 20) .

4. Piston pump according to one of the preceding claims, **characterized in that** each pressure chamber (11, 17) has a first check valve at a suction connector and a second check valve (13, 14, 19, 20) at a pressure connector.

5. Piston pump according to one of the preceding claims, **characterized in that** the housing parts (2, 3) have bores (24, 25) which are flush with one another and are connected in fluidic terms on one side to in each case one of the pressure chambers (11, 17) and on the other side to a consumer.

6. Piston pump according to one of the preceding claims, **characterized in that** the bores which are flush with one another are assigned at least one seal element (26, 29), in particular an O-ring.

7. Piston pump according to one of the preceding claims, **characterized in that** one of the housing parts (2, 3) has a projection (27) in the region of the bores (24, 25), and the other one of the housing parts (3, 2) has a depression (28) which corresponds with the projection (27).

8. Piston pump according to one of the preceding claims, **characterized in that** the projection is held in the depression (28) in a non-positive and/or positively locking manner.

## Revendications

1. Pompe à piston, en particulier pour un véhicule automobile, comprenant un piston (8) monté coulissant dans un boîtier, comprenant un actionneur linéaire (4) pour déplacer le piston (8) dans une première direction, et comprenant un ressort de rappel (23) pour déplacer le piston (8) dans une deuxième direction, le piston (8) délimitant par une première extrémité (10) sur la face frontale une première chambre de pression (11) qui est associée à un premier circuit hydraulique, le piston (8) délimitant par une deuxième extrémité (18) sur la face frontale une deuxième chambre de pression (17), et dans laquelle l'actionneur linéaire (4) présente un ancrage (7) relié solidement au piston (8) et un stator (5) disposé de manière solidaire avec le boîtier coaxialement au piston (8), le stator (5) étant disposé entre les deux chambres de pression (11, 17), dans laquelle l'ancrage (7) est décalé par rapport au stator (5) à l'état détendu du ressort de rappel (23), et dans laquelle la première chambre de pression (11) est disposée dans une première partie de boîtier (3) et la deuxième chambre de pression (17) est disposée dans une deuxième partie de boîtier (2), **caractérisée en ce que** l'actionneur linéaire (4) est réalisé sous la forme d'une machine à réluctance monophasée, et **en ce que** les deux parties de boîtier (2, 3) sont appliquées de manière étanche l'une contre l'autre en serrant le stator (5) entre celles-ci.

2. Pompe à piston selon la revendication 1, **caractérisée en ce que** la deuxième chambre de pression 1 (17) est associée au premier circuit hydraulique.

3. Pompe à piston selon l'une quelconque des revendications précédentes, **caractérisée en ce que** les chambres de pression (11, 17) présentent respectivement au moins un clapet antiretour (13, 14, 19, 20).

4. Pompe à piston selon l'une quelconque des revendications précédentes, **caractérisée en ce que** chaque chambre de pression (11, 17) présente un premier clapet antiretour au niveau d'un raccord d'aspiration et un deuxième clapet antiretour (13, 14, 19, 20) au niveau d'un raccord de pression.

5. Pompe à piston selon l'une quelconque des revendications précédentes, **caractérisée en ce que** les parties de boîtier (2, 3) présentent des alésages (24, 25) alignés les uns sur les autres, qui sont reliés en communication fluidique d'une part à l'une des chambres de pression (11, 17) respectivement, et d'autre part à un consommateur.

6. Pompe à piston selon l'une quelconque des revendications précédentes, **caractérisée en ce qu'**au moins un élément d'étanchéité (26, 29), en particulier un joint torique, est associé aux alésages alignés les uns sur les autres.

7. Pompe à piston selon l'une quelconque des revendications précédentes, **caractérisée en ce que** l'une des parties de boîtier (2, 3) présente au niveau des alésages (24, 25) une saillie (27) et l'autre des parties de boîtier (3, 2) présente un creux (28) correspondant à la saillie (27).

8. Pompe à piston selon l'une quelconque des revendications précédentes, **caractérisée en ce que** la saillie est retenue dans le creux (28) par adhérence et/ou par complémentarité de forme.
